# EUROPÄISCHE PATENTSCHRIFT

(11) **EP 1 611 666 B1**
(45) Veröffentlichungstag und Bekanntmachung des Hinweises auf die Patenterteilung: **27.12.2006**
(21) Anmeldenummer: 04725686.2
(22) Anmeldetag: 05.04.2004
(51) Int. Cl.: H02M 3/337

(54) **SCHALTNETZTEIL**
SWITCHED-MODE POWER SUPPLY UNIT
BLOC D'ALIMENTATION

(30) Priorität: 10.04.2003 DE 20306035 U; 07.10.2003 DE 10347054
(43) Veröffentlichungstag der Anmeldung: 04.01.2006
(73) Patentinhaber: Z-Laser Optoelektronik GmbH, 79098 Freiburg (DE)
(72) Erfinder: DETTMER, Heinz, 71254 Ditzingen (DE)
(74) Vertreter: Huwer, Andreas
(86) Internationale Anmeldenummer: PCT/EP2004/003596
(87) Internationale Veröffentlichungsnummer: WO 2004/091086

(56) Entgegenhaltungen:
- WO-A-02/095913
- DE-U- 20 203 714
- US-A- 4 910 653

## Beschreibung

Die Erfindung betrifft ein Schaltnetzteil zur Stromversorgung von Niederspannungsverbrauchern aus einer Netzspannungsquelle, mit einem getakteten Gleichspannungs-Gleichspannungs-Wandler zur galvanischen Trennung der Netzseite von der Niederspannungsseite, wobei der Wandler einen Transformator mit einer Primärwicklung und einer Sekundärwicklung aufweist, wobei zwischen der Primärwicklung und der Sekundärwicklung eine elektrische Isolationsschicht angeordnet ist, wobei die Primärwicklung im Stromkreis einer Eingangsspannungsquelle mit einem taktgesteuerten Halbleiterschalter in Reihe geschaltet ist, und wobei die Sekundärwicklung über eine Gleichrichterschaltung mit Anschlüssen für den Niederspannungsverbraucher verbunden ist.

Ein derartiges Schaltnetzteil ist aus dem Dokument DE20203714U bekannt. Es weist eine Eingangsspannungsquelle auf, die einen Brückengleichrichter hat, der mit seinen Eingangsanschlüssen mit der Netzspannung des öffentlichen Wechselspannungsnetzes verbindbar ist. Mit seinen Ausgangsanschlüssen ist der Brückengleichrichter an einem Elektrolytkondensator angeschlossen ist, der die pulsierende Ausgangsgleichspannung des Brückengleichrichters glättet. Die Eingangsspannungsquelle ist über einen Halbleiterschalter mit einer Primärwicklung eines Transformators zu einem Stromkreis verbunden. Der Halbleiterschalter weist einen Steuereingang auf, der zum periodischen Unterbrechen des Stromkreises mit einer Ansteuereinrichtung verbunden ist. Über die Ansteuereinrichtung wird an den Steuereingang eine etwa rechteckförmige Steuerspannung angelegt. Durch das periodische Unterbrechen des Stromkreises wird in der Sekundärwicklung des Transformators eine elektrische Spannung erzeugt, die mit Hilfe einer Gleichrichterschaltung gleichgerichtet und elektrischen Anschlüssen zugeführt wird, die mit einem Niederspannungsverbraucher verbindbar sind. Die Schaltfrequenz ist größer als die Netzfrequenz, wodurch der Transformator im Vergleich zu einem mit Netzfrequenz betriebenen Transformator gleicher Leistung relativ kleine Abmessungen aufweist

Um eine sichere galvanische Trennung zwischen der Primärwicklung und der Sekundärwicklung zu ermöglichen und insbesondere beim Auftreten einer Überspannung im Wechselspannungsnetz einen Durchschlag der Wechselspannung von der Primärwicklung auf die Sekundärwicklung zu verhindern, ist zwischen der Primärwicklung und der Sekundärwicklung eine elektrische Papier-Isolationsschicht angeordnet, die eine Dicke von etwa 0,1 Millimetern aufweist Bei der Konstruktion des Transformators wird unter Berücksichtigung der geforderten Überspannungsfestigkeit des Transformators eine möglichst geringe Dicke der Isolationsschicht angestrebt, um ein gute magnetische Kopplung zwischen der Primärwicklung und der Sekundärwicklung, eine geringe Streuinduktivität und eine niedrige Bauelementbelastung und somit eine geringe Verlustleistung zu erreichen.

Zur Einhaltung gesetzlich vorgeschriebener Funkstörspannungsgrenzwerte ist der Primärkreis über einen Funk-Entstörkondensator mit der Sekundärwicklung verbunden. Das Schaltnetzteil ist in einem geerdeten metallischen Gehäuse untergebracht. Zwischen dem Gehäuse und dem Schaltnetzteil ist eine Koppelkapazität gebildet.

Ein derartiges Schaltnetzteil muss bestimmte Anforderungen für Anwendungen der Schutzklasse 1 an die Störfrequenzaussendung und an die Störfestigkeit erfüllen, die den Burstspannungsdurchgriff auf die galvanisch zur Netzseite getrennte Niederspannungsseite betrifft. Wenn das Gehäuse des Schaltnetzteils auf einer elektrisch isolierten Unterlage angeordnet ist, können statische Entladungen (durch Berührung) Ableitströme über das Gehäuse, die Koppelkapazität, den Niederspannungsverbraucher und den Funk-Entstörkondensator zum Netz erzeugen. Die kann einerseits für den Benutzer des Schaltnetzteils unangenehm sein, wenn er den Ableitstrom als Stromschlag empfindet. Andererseits kann durch einen derartigen Ableitstrom aber auch ein an dem Schaltnetzteil angeschlossener empfindlicher Niederspannungsverbraucher, wie z.B. eine Laserdiode, beschädigt oder sogar zerstört werden, wenn der Ableitstrom auf den Niederspannungsverbraucher durchgreift. Ein weiterer Nachteil des bekannten Schaltnetzteils besteht darin, dass es noch verhältnismäßig große Abmessungen aufweist.

Es besteht deshalb die Aufgabe, ein Schaltnetzteil der eingangs genannten Art zu schaffen, das bei kompakten Abmessungen einen geringen Ableitstrom und eine niedrige Störaussendung bei gleichzeitig hoher Störfestigkeit (Burst, Surge, HF-Feld, HF-Einströmung) ermöglicht.

Diese Aufgabe wird dadurch gelöst, dass die Isolationsschicht zur kapazitiven Entkopplung von Primärwicklung und Sekundärwicklung eine Dicke von mindestens 0,2 Millimeter aufweist, und dass der Wandler als Resonanzsperrwandler ausgebildet ist.

In überraschender Weise ist also die Dicke der zwischen der Primärwicklung und der Sekundärwicklung angeordneten Isolationsschicht größer gewählt als dies für die Erfüllung der Überspannungsfestigkeit des Transformators eigentlich erforderlich wäre. In vorteilhafter Weise wird durch diese Maßnahme ein sehr geringe Koppelkapazität zwischen der Primärwicklung und der Sekundärwicklung erreicht, so dass sich der Ableitstrom entsprechend reduziert. Die damit einhergehende Reduzierung der magnetischen Kopplung zwischen der Primärwicklung und der Sekundärwicklung, die zu einer größeren Verlustleistung in dem Transformator führt, wird bewusst in Kauf genommen. Durch den als Resonanzsperrwandler ausgebildeten Wandler ergibt sich ein sinusartiger Verlauf des Ansteuersignals für den Halbleiterschalter, wodurch die Steilheit der geschalteten Transformatorströme im Vergleich zu dem aus dem Stand der Technik bekannten Schaltnetzteil, bei dem der Halbleiterschalter mit einem rechteckförmigen Ansteuersignal angesteuert wird, so stark abnimmt, dass auf einen die Primärwicklung mit der Sekundärwicklung verbindenden Entstör-Kondensator verzichtet werden kann. Dadurch wird die elektrische Kapazität zwischen der Primär- und der Sekundärseite des Schaltnetzteils zusätzlich um einen Faktor K = C_{K} / (C_{K} + C_{E}) reduziert wobei C_{K} die der Koppelkapazität zwischen der Primär- und der Sekundärseite des Schaltnetzteils und C_{E} die der Kapazität des Entstör-Kondensators bedeuten. Durch diese Maßnahmen sind der Ableitstrom und der Burstspannungsdurchgriff von der Primärseite auf die Sekundärseite auf einen Wert reduziert durch den empfindliche Verbraucher so gut wie gar nicht beeinflusst werden. Dennoch ist die Abstrahlung von Störfrequenzen aufgrund der geringen Steilheit der Transformatorströme äußerst gering, so dass das Umfeld des Schaltnetzteils kaum gestört wird. Wegen des niedrigen Ableitstroms ist das Schaltnetzteil vor allem als Stromversorgung für Laserdioden geeignet. Auch in medizinischen Geräten, die mit Patienten in Berührung kommen, kann das Schaltnetzteil vorteilhaft zur Anwendung kommen. Da ein Entstör-Kondensator eingespart wird, ermöglicht das Schaltnetzteil kompakte Abmessungen. In vorteilhafter Weise kann das Schaltnetzteil auch zum Betreiben eines Mobiltelefons verwendet werden. Dabei wird durch den geringen Ableitstrom vermieden, dass der Benutzer des Mobiltelefons beim Telefonieren ein störendes Kribbeln am Ohr spürt, wenn das Mobiltelefon am Schaltnetzteil angeschlossen ist.

Bei einer vorteilhaften Ausgestaltung der Erfindung beträgt die Dicke der Isolationsschicht mindestens 0,3 Millimeter, bevorzugt mindestens 0,35 Millimeter und insbesondere mindestens 0,4 Millimeter. Das Schaltnetzteil ermöglicht dadurch einen noch kleineren Ableitstrom, der in Pikoamperebereich liegen kann.

Ein noch größerer Abstand zwischen Primär- und Sekundärwicklung und somit ein noch geringerer Ableitstrom kann dadurch erreicht werden, dass die Dicke der Isolationsschicht mindestens 0,5 Millimeter, gegebenenfalls mindestens 0,6 Millimeter und eventuell mindestens 0,7 Millimeter beträgt. Eine derartige Wandstärke der Isolationsschicht ist vor allem bei größeren Schaltnetzteilen zweckmäßig.

Vorteilhaft ist, wenn die Sekundärwicklung am Außenumfang der Primärwicklung angeordnet ist. Dadurch wird eine noch geringere Störfrequenz-Abstrahlung ermöglicht. Grundsätzlich ist es aber auch denkbar, dass die Primärwicklung und die Sekundärwicklung in Axialrichtung nebeneinander angeordnet sind und dass die Isolationsschicht in einer etwa rechtwinklig zur Axialrichtung verlaufenden Ebene zwischen der Primärwicklung und der Sekundärwicklung angeordnet ist.

Bei einer zweckmäßigen Ausführungsform der Erfindung ist die Primärwicklung mit ihrem einen Ende mit einem Pol der Eingangsspannungsquelle und mit ihrem anderen Ende mit dem Halbleiterschalter verbunden ist, wobei die Primärwicklung mehrere Wicklungslagen aufweist und wobei die Wicklungslage, deren Ende mit dem Halbleiterschalter verbunden ist, einem weichmagnetischen und/oder ferritischen Transformator-Kern und die Wicklungslage, deren Ende mit dem Pol der Eingangsspannungsquelle verbunden ist, der Sekundärwicklung zugewandt ist. Die Seite der Primärwicklung, die mit dem Halbleiterschalter verbunden ist und an der beim Schalten die Potentialschwankungen auftreten, ist also von der Sekundärwicklung entfernt angeordnet, so dass die beim Schalten des Primärstroms auftretenden Störungen nicht oder nur in sehr geringem Umfang auf die Sekundärwicklung übertragen werden.

Eine gute Abschirmung der Sekundärwicklung gegen die an der Primärwicklung auftretenden Störspannungen kann auch dadurch erreicht werden, dass die Sekundärwicklung die Primärwicklung nur teilweise überdeckt, und dass zwischen der Sekundärwicklung und der Stirnseite der Primärwicklung, an der das mit dem Halbleiterschalter verbundene Ende der Primärwicklung angeordnet ist, ein Abstand vorgesehen ist. Auch bei dieser Ausführungsform ist die Seite der Primärwicklung, an der beim Schalten die Potentialschwankungen auftreten, von der Sekundärwicklung entfernt angeordnet.

Wenn die Sekundärwicklung eine größere Anzahl Windungen aufweist, ist es vorteilhaft, wenn die Sekundärwicklung mehrere aufeinanderliegende Wicklungslagen hat, und wenn die radiale Abmessung oder Dicke des durch diese Wicklungslagen gebildeten Wicklungskörpers größer ist als dessen axiale Abmessung oder Länge. Die Wicklung der Niederspannungsseite ist also als schmale Hochkantwicklung ausgebildet, so dass zwischen der Stirnseite der Sekundärwicklung, an dem das mit dem Halbleiterschalter verbundene Ende der Primärwicklung angeordnet ist und der Sekundärwicklung ein entsprechend großer Abstand vorhanden sein kann.

Bei einer vorteilhaften Ausgestaltung der Erfindung ist zwischen der Primärwicklung und der Sekundärwicklung eine HilfsspannungsWicklung angeordnet, die derart mit einer Ansteuerelektronik für den Halbleiterschalter verbunden ist, dass sie als Stromversorgung für die Ansteuerelektronik nutzbar ist. Dadurch kann die Ansteuerelektronik verlustarm mit einer gegenüber der Netzspannung reduzierten Betriebsspannung versorgt werden.

Bei einer bevorzugten Ausführungsform sind die Anschlüsse für den Niederspannungsverbraucher mit Messsignaleingängen einer Spannungsmesseinrichtung verbunden, deren Messsignalausgang an einer eine Referenzspannungsquelle aufweisenden Vergleichseinrichtung angeschlossen ist, wobei die Vergleichseinrichtung zur Bildung eines geschlossenen Regelkreises über einen Regler mit der Ansteuerelektronik verbunden ist, und wobei zwischen dem Regler und der Ansteuerelektronik vorzugsweise ein Optokoppler angeordnet ist. Die an der Sekundärwicklung anliegende elektrische Spannung wird also geregelt, indem sie gemessen und mit einer Referenzspannung verglichen wird, und indem beim Auftreten einer Regelabweichung das Ansteuersignal für den Halbleiterschalter derart verändert wird, dass die Regelabweichung reduziert oder beseitigt wird. Dabei wird durch den Optokoppler die galvanische Trennung zwischen der Primärwicklung und der Sekundärwicklung ermöglicht.

Die Taktfrequenz des Wandlers ist vorzugsweise größer als 25 kHz Der Transformator kann dann sehr kompakte Abmessungen aufweisen.

Vorteilhaft ist, wenn der Halbleiterschalter, die Ansteuerschaltung und die Eingangsspannungsquelle auf der einen Seite des Transformators und die Gleichrichterschaltung und gegebenenfalls die Messeinrichtung und der Regelkreis auf der gegenüberliegenden anderen Seite des Transformators angeordnet sind. Die Sekundärseite des Schaltnetzteils ist dann noch besser gegen elektromagnetische Störungen, die auf der Primärseite auftreten, abgeschirmt.

Bei einer bevorzugten Ausführungsform der Erfindung weist das Schaltnetzteil ein Gehäuse auf, in dessen Innenhöhlung die Eingangsspannungsquelle, und der Wandler angeordnet sind, wobei das Gehäuse elektrisch leitend mit einem der Anschlüsse für den Niederspannungsverbraucher verbunden ist. Das Schaltnetzteil erfüllt dann noch höhere Anforderungen an die Funkentstörung. Das Gehäuse besteht vorzugsweise aus Metall. Es kann aber auch aus einem elektrisch isolierenden Werkstoff, wie zum Beispiel aus Kunststoff bestehen, der mit einer elektrisch leitenden Beschichtung versehen ist.

Das Gehäuse ist vorzugsweise röhrenförmig ausgebildet, wobei die durch die Eingangsspannungsquelle sowie den Wandler gebildete elektrische Schaltung und der Niederspannungsverbraucher in Axialrichtung des Gehäuses in dessen Innenhöhlung hintereinander angeordnet und vorzugsweise durch einen Zwischenraum voneinander beabstandet sind. Dabei ist das Schaltnetzteil bevorzugt mit seiner Sekundärseite dem Niederspannungsverbraucher zugewandt.

Nachfolgend ist ein Ausführungsbeispiel der Erfindung anhand der Zeichnung näher erläutert. Es zeigt:
- Fig. 1: ein Schaltbild eines einen Resonanzsperrwandler und einen Transformator aufweisenden Schaltnetzteils, und
- Fig. 2: einen Querschnitt durch den Transformator des Schaltnetzteils.

Ein Schaltnetzteil zur Stromversorgung von Niederspannungsverbrauchern aus einer Netzspannungsquelle, nämlich dem öffentlichen Wechselspannungsnetz, weist eine in Fig. 1 im Ganzen mit 1 bezeichnete Eingangsspannungsquelle oder Eingangsstufe auf Diese hat einen Brückengleichrichter 2, der mit seinen Eingangsanschlüssen 3a, 3b über eine Schmelzsicherung F1 mit der Netzspannungsquelle verbindbar ist. Die Ausgangsanschlüsse oder Pole 4a, 4b des Brückengleichrichters 2 sind über einen EMV-Filter 5 mit einem ersten Elektrolyt-Kondensator C4 verbunden, der zur Glättung der von dem Brückengleichrichter 2 gleichgerichteten NetzWechselspannung dient.

Die Eingangsspannungsquelle 1 speist einen in Fig.1 im Ganzen mit 6 bezeichneten getakteten Gleichspannungs-Gleichspannungs-Wandler, der zur galvanischen Trennung der Netzseite von der Niederspannungsseite einen Transformator 7 mit einer Primärwicklung 8, einer Sekundärwicklung 9 und einer Hilfsspannungswicklung 10 hat, die auf einem als Blechpaket ausgebildeten weichmagnetischen Kern 11 angeordnet sind. Anstelle des Blechpakets kann auch ein Kern 11 aus Ferritmaterial vorgesehen sein. In dem Kern 11 ist ein geschlossener magnetischer Kreis gebildet, der die Primärwicklung 8, die Sekundärwicklung 9 und die Hiffsspannungswicklung 10 durchsetzt. Die Primärwicklung 8 des Transformators 7 ist mit ihrem einen Wicklungsanschluss mit einem ersten Pol 4a der Eingangsspannungsquelle 1 und mit ihrem anderen Wicklungsanschluss mit einem Drain-Anschluss eines als Feldeffekttransistor ausgebildeten taktgesteuerten Halbleiterschalters V1 verbunden. Der Source-Anschluss des Halbleiterschalters V1 ist über einen ersten ohmschen Widerstand R9 an einem zweiten Pol 4b der Eingangsspannungsquelle 1 oder Eingangsstufe angeschlossen.

Die Sekundärwicklung 9 des Transformators 7 ist mit ihrem einen Wicklungsanschluss über einen Gleichrichter D1 mit einem ersten Anschluss 12a und mit ihrem anderen Wicklungsanschluss mit einem zweiten Anschluss 12b für den Niederspannungsverbraucher verbunden. Parallel zu den Anschlüssen 12a, 12b ist ein zweiter Elektrolyt-Kondensator C3 geschaltet, der als Puffer und zur Siebung dient.

Der Gleichspannungs-Gleichspannungs-Wandler 6 ist als Resonanzsperrwandler ausgebildet und weist einen ersten Kondensator C5 auf, der mit der Primärwicklung 8 einen Reihenschwingkreis bildet Der Kondensator C5 ist dazu mit seinem einen Pol an dem an dem Drain-Anschluss des Halbleiterschalters V1 angeschlossenen Wicklungsanschluss der Primärwicklung 8 und mit seinem anderen Pol mit einem ersten Knotenpunkt 13 verbunden, der über einen zweiten Widerstand R8 an dem zweiten Pol 4b der Eingangsspannungsquelle angeschlossen ist. Der erste Knotenpunkt 1 3 ist außerdem an der Basis eines ersten Transistors V2 einer Ansteuerelektronik für den Halbleiterschalter V1 angeschlossenen. Der Kollektor des Transistors V2 ist mit einem zweiten Kontenpunkt 14 verbunden, der einerseits über eine Diode D7 an dem Gate-Anschluss des Halbleiterschalters V1 und andererseits am Kollektor eines zweiten Transistors V3 der Ansteuerelektronik angeschlossen ist. Die Emitter der Transistoren V2, V3 sind mit am zweiten Pol 4b der Eingangsspannungsquelle 1 angeschlossen. Die Basis des zweiten Transistors V3 ist über einen dritten Widerstand R12 am Source-Anschluss des Halbleiterschalters V1 und über einen vierten Widerstand R11 an einem Spannungsteileranschluss eines den ersten Pol 4a mit dem zweiten Pol 4b der Eingangsspannungsquelle 1 verbindenden Spannungsteilers R4, R10, R7 angeschlossen. Ein weiterer Spannungsteileranschluss der Spannungsteilers R4, R10, R7 ist über einen Widerstand R6 mit dem Gate-Anschluss des Halbleiterschalters V1 verbunden. Dieser Spannungsteileranschluss ist außerdem über einen zweiten Kondensator C1 an einem ersten Anschluss der Hilfsspannungswicklung 10 angeschlossen. Ein zweiter Anschluss der Hilfsspannungswicklung 10 ist mit dem zweiten Pol 4b der Eingangsspannungsquelle verbunden. Über die Hilfsspannungswicklung 10 wird die Ansteuerelektronik verlustarm mit einer Betriebsspannung versorgt, die kleiner ist als die Netzspannung. Die an der Hilfsspannungswicklung 10 anliegende Spannung ist so dimensioniert, dass eine magnetische Sättigung des weichmagnetischen Werkstoff des Transformator-Kerns 11 vermieden wird. Durch den aus der Primärwicklung 8 und dem Kondensator C5 gebildeten Resonanzkreis ergibt sich in dem Primärkreis eine sinusartiger Stromverlauf mit geringer Steilheit. Dadurch kann ein Entstör-Kondensator zwischen der Primärwicklung 8 und der Sekundärwicklung 9 eingespart werden, wodurch die Koppelkapazität zwischen der Primärwicklung 8 und der Sekundärwicklung 9 entsprechend reduziert ist. Dennoch weist das Schaltnetzteil auch ohne einen Entstör-Kondensator nur eine sehr geringe Störsignalsausendung auf

In Fig. 2 ist erkennbar, dass die Primärwicklung 8 mehrere Wicklungslagen aufweist und dass die Hilfsspannungswicklung 10 am Außenumfang der Primärwicklung 8 angeordnet ist. Ferner ist erkennbar, dass die Sekundärwicklung 9 auf der Hilfsspannungswicklung 10 angeordnet ist. Zwischen der Primärwicklung 8 und der Hilfsspannungswicklung 10 ist ein erste elektrische Isolationsschicht 15 angeordnet, deren Dicke in radialer Richtung etwa 0,1 Millimeter beträgt. Zwischen der Hilfsspannungswicklung 10 und der Sekundärwicklung 9 ist ein zweite elektrische Isolationsschicht 16 angeordnet, deren Dicke d in radialer Richtung etwa 0,35 Millimeter beträgt. An ihrem Außenumfang ist die Sekundärwicklung 9 durch eine dritte elektrische Isolationsschicht 19 abgedeckt, die als Decklage dient. Vor allem durch die zweite Isolationsschicht 16 sind die Primärwicklung und Sekundärwicklung weitestgehend kapazitiv entkoppelt Durch diese Maßnahme wird in Kombination mit dem fehlenden Entstör-Kondensator zwischen der Primärwicklung 8 und der Sekundärwicklung 9 eine sehr geringe Koppelkapazität zwischen der Primärseite und der Sekundärseite des Transformators 7 und somit ein entsprechend geringer Ableitstrom erreicht, der typischerweise kleiner als 1 Mikroampere ist. Die Koppelkapazität ist typischerweise kleiner als 25 Pikofarad.

Um den Burstspannungsdurchgriff von der Primärseite auf die Sekundärseite des Transformators zu reduzieren, ist die Wicklungslage der Primärwicklung, deren Ende 18 mit dem Halbleiterschalter V1 verbunden ist, dem weichmagnetischen Transformator-Kern 11 und die Wicklungslage, deren Ende 19 mit dem ersten Pol 4a der Eingangsspannungsquelle 1 verbunden ist, der Hilfsspannungswicklung 10 und der Sekundärwicklung 9 zugewandt. In Fig. 2 ist ferner erkennbar, dass die Sekundärwicklung 9 die Hilfsspannungswicklung 9 und die Primärwicklung 8 nur teilweise überdeckt, und dass zwischen der Sekundärwicklung 9 und der Stirnseite der Primärwicklung 8, an der das mit dem Halbleiterschalter V1 verbundene Ende 18 der Primärwicklung 8 angeordnet ist, ein Abstand a vorgesehen ist.

In Fig. 1 ist erkennbar, dass die Anschlüsse 12a, 12b für den Niederspannungsverbraucher mit einer integrierten Schaltung D4 verbunden ist, die eine Referenzspannungsquelle und eine Vergleichseinrichtung zum Vergleichen der zwischen den Anschlüsse 12a, 12b anliegenden Ausgangsspannung mit einer Referenzspannung aufweist. Die integrierte Schaltung D4 enthält außerdem einen Regler, der eine von der Abweichung zwischen der gemessenen Ausgangsspannung und der Referenzspannung abhängige Steuerspannung generiert, welche eine Leuchtdiode eines Optokopplers O1 speist. Eine im Abstrahlbereich der Leuchtdiode angeordnete Photozelle des Optokopplers O1 ist zur Regelung der zwischen den Anschlüsse 12a, 12b anliegenden Ausgangsspannung mit einem Stelleingang der Ansteuerelektronik verbunden.

Das Netzteil zur Stromversorgung von Niederspannungsverbrauchern aus dem öffentlichen Netz weist einen Transformator 7, einen getakteten Wandler 6 zur galvanischen Trennung der Netzseite und der Niederspannungsseite und ein geerdetes Gehäuse auf Die Koppelkapazität zwischen den Wicklungen des Transformators 7 ist durch einen speziellen Wicklungslagenaufbau verringert. Für den getakteten Wandler 6 ist ein Schaltverfahren gewählt, bei dem die Steilheiten der geschalteten Transformatorströme gering sind. Die Taktfrequenz des Wandlers 6 ist größer als 25kHz gewählt.

## Patentansprüche

1. Schaltnetzteil zur Stromversorgung von Niederspannungsverbrauchern aus einer Netzspannungsquelle, mit einem getakteten Gleichsponnungs-Gleichspannungs-Wandler (6) zur galvanischen Trennung der Netzseite von der Niederspannungsseite, wobei der Wandler (6) einen Transformator (7) mit einer Primärwicklung (8) und einer Sekundärwicklung (9) aufweist, wobei zwischen der Primärwicklung (8) und der Sekundärwicklung (9) eine elektrische Isolationsschicht (16) angeordnet ist, wobei die Primärwicklung (8) im Stromkreis einer Eingangsspannungsquelle (1) mit einem taktgesteuerten Halbleiterschalter (V1) in Reihe geschaltet ist, wobei der Halbleiterschalter (V1) mit einem Ansteuersignal ansteuerbar ist, und wobei die Sekundärwicklung (9) über eine Gleichrichterschaltung mit Anschlüssen (12a, 12b) für den Niederspannungsverbraucher verbunden ist, **dadurch gekennzeichnet dass** der Wandler (6) als Resonanzsperrwandler derart ausgebildet ist, dass das Ansteuersignal einen sinusartigen Verlauf aufweist, und dass die Isolationsschicht (16) zur kapazitiven Entkopplung von Primärwicklung (8) und Sekundärwicklung (9) eine Dicke (d) von mindestens 0,2 Millimeter aufweist.

2. Schaltnetzteil nach Anspruch 1, **dadurch gekennzeichnet dass** die Dicke der Isolationsschicht (16) mindestens 0,3 Millimeter, bevorzugt mindestens 0,35 Millimeter und insbesondere mindestens 0,4 Millimeter beträgt.

3. Netzteil nach Anspruch 1 oder 2, **dadurch gekennzeichnet, dass** die Dicke der Isolationsschicht (16) mindestens 0,5 Millimeter, gegebenenfalls mindestens 0,6 Millimeter und eventuell mindestens 0,7 Millimeter beträgt

4. Schaltnetzteil nach einem der Ansprüche 1 bis 3, **dadurch gekennzeichnet dass** die Sekundärwicklung (9) am Außenumfang der Primärwicklung (8) angeordnet ist.

5. Schaltnetzteil nach Anspruch 4, **dadurch gekennzeichnet, dass** die Primärwicklung (8) mit ihrem einen Ende mit einem Pol (4a) der Eingangsspannungsquelle (1) und mit ihrem anderen Ende mit dem Halbleiterschalter (V1) verbunden ist, dass die Primärwicklung (8) mehrere Wicklungslagen aufweist und dass die Wicklungslage, deren Ende (18) mit dem Halbleiterschalter (V1) verbunden ist, einem weichmagnetischen und/oder ferritischen Transformator-Kern (11) und die Wicklungslage, deren Ende (19) mit dem Pol (4a) der Eingangsspannungsquelle (1) verbunden ist, der Sekundärwicklung (9) zugewandt ist.

6. Schaltnetzteil nach einem der Ansprüche 1 bis 5, **dadurch gekennzeichnet, dass** die Sekundärwicklung (9) die Primärwicklung (8) nur teilweise überdeckt, und dass zwischen der Sekundärwicklung (9) und der Stirnseite der Primärwicklung (8), an der das mit dem Halbleiterschalter (V1) verbundene Ende der Primärwicklung (8) angeordnet ist, ein Abstand (a) vorgesehen ist.

7. Schaltnetzteil nach einem der Ansprüche 1 bis 6, **dadurch gekennzeichnet dass** die Primärwicklung (8) und die Sekundärwicklung (9) auf einem weichmagnetischen und/oder ferritischen Kern (11) in Axialrichtung nebeneinander angeordnet sind und dass die Isolationsschicht (16) in einer etwa rechtwinklig zur Axialrichtung verlaufenden Ebene zwischen der Primärwicklung (8) und der Sekundärwicklung (9) angeordnet ist.

8. Schaltnetzteil nach einem der Ansprüche 1 bis 7, **dadurch gekennzeichnet, dass** die Sekundärwicklung (9) mehrere aufeinanderliegende Wicklungslagen aufweist, und dass die radiale Abmessung oder Dicke des durch diese Wicklungslagen gebildeten Wicklungskörpers größer ist als dessen axiale Abmessung oder Länge.

9. Schaltnetzteil nach einem der Ansprüche 1 bis 8, **dadurch gekennzeichnet, dass** zwischen der Primärwicklung (8) und der Sekundärwicklung (9) eine Hilfsspannungswicklung (10) angeordnet ist, die derart mit einer Ansteuerelektronik für den Halbleiterschalter (V1) verbunden ist, dass sie als Stromversorgung für die Ansteuerelektronik nutzbar ist.

10. Schaltnetzteil nach einem der Ansprüche 1 bis 9, **dadurch gekennzeichnet, dass** die Anschlüsse (12a, 12b) für den Niederspannungsverbraucher mit Messsignaleingängen einer Spannungsmesseinrichtung verbunden sind, deren Messsignalausgang mit einer eine Referenzspannungsquelle aufweisenden Vergleichseinrichtung verbunden ist, und dass die Vergleichseinrichtung zur Bildung eines geschlossenen Regelkreises über einen Regler mit der Ansteuerelektronik verbunden ist, wobei zwischen dem Regler und der Ansteuerelektronik vorzugsweise ein Optokoppler (O1) angeordnet ist.

11. Schaltnetzteil nach einem der Ansprüche 1 bis 10, **dadurch gekennzeichnet, dass** die Taktfrequenz des Wandlers (6) größer als 25 kHz ist.

12. Schaltnetzteil nach einem der Ansprüche 1 bis 11, **dadurch gekennzeichnet, dass** der Halbleiterschalter (V1), die Ansteuerschaltung und die Eingangsspannungsquelle (1) auf der einen Seite des Transformators (7) und die Gleichrichterschaltung und gegebenenfalls die Messeinrichtung und der Regelkreis auf der gegenüberliegenden anderen Seite des Transformators (7) angeordnet sind.

13. Schaltnetzteil nach einem der Ansprüche 1 bis 12, **dadurch gekennzeichnet dass** es ein Gehäuse aufweist, in dessen Innenhöhlung die Eingangsspannungsquelle, und der Wandler (6) angeordnet sind, und dass das Gehäuse elektrisch leitend mit einem der Anschlüsse (12a, 12b) für den Niederspannungsverbraucher verbunden ist.

14. Schaltnetzteil nach einem der Ansprüche 1 bis 13, **dadurch gekennzeichnet, dass** das Gehäuse vorzugsweise röhrenförmig ausgebildet ist, und dass die durch die Eingangsspannungsquelle (1) und den Wandler (6) gebildete e-iektrische Schaltung und der Niederspannungsverbraucher in Axialrichtung des Gehäuses in dessen Innenhöhlung hintereinander angeordnet und vorzugsweise durch einen Zwischenraum voneinander beabstandet sind.

## Claims

1. Switched-mode power supply unit for supplying power to low-voltage loads from a mains voltage source, having a clocked DC voltage/DC voltage converter (6) for DC-isolating the mains side from the low-voltage side, the converter (6) having a transformer (7) having a primary winding (8) and a secondary winding (9), an electrically insulating layer (16) being arranged between the primary winding (8) and the secondary winding (9), the primary winding (8) being connected in series with a clock-controlled semiconductor switch (V1) in the circuit of an input voltage source (1), it being possible for the semiconductor switch (V1) to be driven by a drive signal, and the secondary winding (9) being connected to terminals (12a, 12b) for the low-voltage load via a rectifier circuit, **characterized in that** the converter (6) is in the form of a resonant flyback converter such that the drive signal has a sinusoidal profile, and **in that** the insulating layer (16) for capacitively decoupling the primary winding (8) and the secondary winding (9) has a thickness (d) of at least 0.2 millimetre.

2. Switched-mode power supply unit according to Claim 1, **characterized in that** the thickness of the insulating layer (16) is at least 0.3 millimetre, preferably at least 0.35 millimetre and in particular at least 0.4 millimetre.

3. Switched-mode power supply unit according to Claim 1 or 2, **characterized in that** the thickness of the insulating layer (16) is at least 0.5 millimetre, if appropriate at least 0.6 millimetre and possibly at least 0.7 millimetre.

4. Switched-mode power supply unit according to one of Claims 1 to 3, **characterized in that** the secondary winding (9) is arranged on the outer circumference of the primary winding (8).

5. Switched-mode power supply unit according to Claim 4, **characterized in that** the primary winding (8) is connected with its one end to a pole (4a) of the input voltage source (1) and with its other end to the semiconductor switch (V1), **in that** the primary winding (8) has a plurality of winding layers, and **in that** the winding layer whose end (18) is connected to the semiconductor switch (V1) faces a soft-magnetic and/or ferrite transformer core (11), and the winding layer whose end (19) is connected to the pole (4a) of the input voltage source (1) faces the secondary winding (9).

6. Switched-mode power supply unit according to one of Claims 1 to 5, **characterized in that** the secondary winding (9) only partially covers the primary winding (8), and **in that** a gap (a) is provided between the secondary winding (9) and the front end of the primary winding (8), on which that end of the primary winding (8) which is connected to the semiconductor switch (V1) is arranged.

7. Switched-mode power supply unit according to one of Claims 1 to 6, **characterized in that** the primary winding (8) and the secondary winding (9) are arranged next to one another in the axial direction on a soft-magnetic and/or ferrite core (11), and **in that** the insulating layer (16) is arranged in a plane which runs approximately at right angles with respect to the axial direction between the primary winding (8) and the secondary winding (9).

8. Switched-mode power supply unit according to one of Claims 1 to 7, **characterized in that** the secondary winding (9) has a plurality of winding layers resting one on top of the other, and **in that** the radial dimension or thickness of the winding body formed by these winding layers is greater than its axial dimension or length.

9. Switched-mode power supply unit according to one of Claims 1 to 8, **characterized in that** an auxiliary voltage winding (10) is arranged between the primary winding (8) and the secondary winding (9) and is connected to drive electronics for the semiconductor switch (V1) such that it can be used as the power supply for the drive electronics.

10. Switched-mode power supply unit according to one of Claims 1 to 9, **characterized in that** the terminals (12a, 12b) for the low-voltage load are connected to measurement signal inputs of a voltage measuring device, whose measurement signal output is connected to a comparison device having a reference voltage source, and **in that** the comparison device is connected to the drive electronics so as to form a closed control loop via a controller, an optocoupler (O1) preferably being arranged between the controller and the drive electronics.

11. Switched-mode power supply unit according to one of Claims 1 to 10, **characterized in that** the clock frequency of the converter (6) is greater than 25 kHz.

12. Switched-mode power supply unit according to one of Claims 1 to 11, **characterized in that** the semiconductor switch (V1), the drive circuit and the input voltage source (1) are arranged on one side of the transformer (7), and the rectifier circuit and, if appropriate, the measuring device and the control loop are arranged on the other, opposite side of the transformer (7).

13. Switched-mode power supply unit according to one of Claims 1 to 12, **characterized in that** it has a housing, in whose inner cavity the input voltage source and the converter (6) are arranged, and **in that** the housing is electrically conductively connected to one of the terminals (12a, 12b) for the low-voltage load.

14. Switched-mode power supply unit according to one of Claims 1 to 13, **characterized in that** the housing is preferably tubular, and **in that** the electrical circuit formed by the input voltage source (1) and the converter (6) and the low-voltage load are arranged one behind the other in the axial direction of the housing in its inner cavity and are preferably spaced apart from one another by an interspace.

## Revendications

1. Bloc d'alimentation à découpage pour l'alimentation électrique de charges à basse tension à partir d'une source de tension de réseau avec un convertisseur tension continue / tension continue cadencé (6) pour l'isolation galvanique entre le côté réseau et le côté basse tension, le convertisseur (6) présentant un transformateur (7) comprenant un enroulement primaire (8) et un enroulement secondaire (9), une couche d'isolation électrique (16) étant disposée entre l'enroulement primaire (8) et l'enroulement secondaire (9), l'enroulement primaire (8) étant branché en série avec un commutateur à semiconducteur (V1) à commande cadencée dans le circuit électrique d'une source de tension d'entrée (1), le commutateur à semiconducteur (V1) pouvant être commandé par un signal d'excitation et l'enroulement secondaire (9) étant relié par le biais d'un circuit redresseur avec des bornes (12a, 12b) pour les charges à basse tension, **caractérisé en ce que** le convertisseur (6) est réalisé sous la forme d'un convertisseur à oscillateur bloqué à résonance de telle sorte que le signal d'excitation présente un tracé sinusoïdal et que la couche d'isolation (16) présente une épaisseur (d) minimale de 0,2 millimètres pour le découplage capacitif de l'enroulement primaire (8) et de l'enroulement secondaire (9).

2. Bloc d'alimentation à découpage selon la revendication 1, **caractérisé en ce que** l'épaisseur de la couche d'isolation (16) est d'au moins 0,3 millimètres, de préférence d'au moins 0,35 millimètres et notamment d'au moins 0,4 millimètres.

3. Bloc d'alimentation à découpage selon la revendication 1 ou 2, **caractérisé en ce que** l'épaisseur de la couche d'isolation (16) est d'au moins 0,5 millimètres, le cas échéant d'au moins 0,6 millimètres et éventuellement d'au moins 0,7 millimètres.

4. Bloc d'alimentation à découpage selon l'une des revendications 1 à 3, **caractérisé en ce que** l'enroulement secondaire (9) est disposé sur le pourtour extérieur de l'enroulement primaire (8).

5. Bloc d'alimentation à découpage selon la revendication 4, **caractérisé en ce que** l'enroulement primaire (8) est relié avec l'une de ses extrémités avec un pôle (4a) de la source de tension d'entrée (1) et avec son autre extrémité avec le commutateur à semiconducteur (V1), que l'enroulement primaire (8) présente plusieurs couches d'enroulement et que la couche d'enroulement dont l'extrémité (18) est reliée avec le commutateur à semiconducteur (V1) fait face à un noyau de transformateur (11) en matériau magnétique doux et/ou en ferrite et la couche d'enroulement dont l'extrémité (19) est reliée au pôle (4a) de la source de tension d'entrée (1) fait face à l'enroulement secondaire (9).

6. Bloc d'alimentation à découpage selon l'une des revendications 1 à 5, **caractérisé en ce que** l'enroulement secondaire (9) ne recouvre que partiellement l'enroulement primaire (8) et qu'un écart (a) est prévu entre l'enroulement secondaire (9) et le côté frontal de l'enroulement primaire (8) au niveau duquel est disposée l'extrémité de l'enroulement primaire (8) qui est reliée avec le commutateur à semiconducteur (V1).

7. Bloc d'alimentation à découpage selon l'une des revendications 1 à 6, **caractérisé en ce que** l'enroulement primaire (8) et l'enroulement secondaire (9) sont disposés l'un à côté de l'autre dans le sens axial sur un noyau (11) en matériau magnétique doux et/ou en ferrite et que la couche d'isolation (16) est disposée dans un plan entre l'enroulement primaire (8) et l'enroulement secondaire (9) qui s'étend approximativement perpendiculairement par rapport au sens axial.

8. Bloc d'alimentation à découpage selon l'une des revendications 1 à 7, **caractérisé en ce que** l'enroulement secondaire (9) présente plusieurs couches d'enroulement disposées les unes au-dessus des autres et que la cote axiale ou l'épaisseur du corps d'enroulement formé par ces couches d'enroulement est supérieure à sa longueur ou cote axiale.

9. Bloc d'alimentation à découpage selon l'une des revendications 1 à 8, **caractérisé en ce qu'**entre l'enroulement primaire (8) et l'enroulement secondaire (9) est disposé un enroulement de tension auxiliaire (10) qui est relié avec une électronique d'excitation pour le commutateur à semiconducteur (V1) de telle sorte qu'il puisse être utilisé comme alimentation électrique pour l'électronique d'excitation.

10. Bloc d'alimentation à découpage selon l'une des revendications 1 à 9, **caractérisé en ce que** les bornes (12a, 12b) pour les charges à basse tension sont reliées avec les entrées de signal de mesure d'un dispositif de mesure de la tension dont la sortie de signal de mesure est reliée avec un dispositif comparateur qui présente une source de tension de référence et que le dispositif comparateur est relié avec l'électronique d'excitation par le biais d'un régulateur en vue de réaliser un circuit de régulation fermé, un optocoupleur (O1) étant de préférence disposé entre le régulateur et l'électronique d'excitation.

11. Bloc d'alimentation à découpage selon l'une des revendications 1 à 10, **caractérisé en ce que** la fréquence d'horloge du convertisseur (6) est supérieure à 25 kHz.

12. Bloc d'alimentation à découpage selon l'une des revendications 1 à 11, **caractérisé en ce que** le commutateur à semiconducteur (V1), le circuit d'excitation et la source de tension d'entrée (1) sont disposés d'un côté du transformateur (7) et le circuit redresseur et éventuellement le dispositif de mesure ainsi que le circuit de régulation sont disposés sur l'autre côté opposé du transformateur (7).

13. Bloc d'alimentation à découpage selon l'une des revendications 1 à 12, **caractérisé en ce qu'**il présente un boîtier dans le creux intérieur duquel sont disposés la source de tension d'entrée et le convertisseur (6) et que le boîtier est relié électriquement avec l'une des bornes (12a, 12b) pour les charges à basse tension.

14. Bloc d'alimentation à découpage selon l'une des revendications 1 à 13, **caractérisé en ce que** le boîtier est de préférence réalisé en forme de tube et que le circuit électrique formé par la source de tension d'entrée (1) et le convertisseur (6) ainsi que les charges à basse tension sont disposés les uns derrière les autres dans le sens axial du boîtier dans le creux intérieur de celui-ci et sont de préférence espacés les uns des autres par un espace intermédiaire.
